# EUROPÄISCHE PATENTSCHRIFT

(11) **EP 3 946 741 B1**
(45) Veröffentlichungstag und Bekanntmachung des Hinweises auf die Patenterteilung: **23.08.2023**
(21) Anmeldenummer: 21715572.0
(22) Anmeldetag: 26.03.2021
(51) Int. Cl.: B02C 17/16

(54) **RÜHRWERKSKUGELMÜHLE**
AGITATOR BALL MILL
BROYEUR À BOULETS À AGITATEUR

(30) Priorität: 27.03.2020 EP 20166428
(43) Veröffentlichungstag der Anmeldung: 09.02.2022
(73) Patentinhaber: Bühler AG, 9240 Uzwil (CH)
(72) Erfinder: NATER, Eduard, 9526 Zuckenriet (CH); STURM, Achim, 9244 Niederuzwil (CH); RIECHE, Andreas, 8280 Kreuzlingen (CH); VERSNIK, Thomas, 9245 Oberbüren (CH)
(74) Vertreter: BRP Renaud & Partner mbB Rechtsanwälte Patentanwälte Steuerberater
(86) Internationale Anmeldenummer: PCT/EP2021/057973
(87) Internationale Veröffentlichungsnummer: WO 2021/191430

(56) Entgegenhaltungen:
- DE-A1- 2 329 987
- DE-A1- 2 629 251
- DE-A1- 19 638 354

## Beschreibung

Die vorliegende Offenbarung bezieht sich auf eine Rührwerkskugelmühle und insbesondere eine Rührwerkskugelmühle, bei der eine verbesserte Fluidisierung und Verteilung der Mahlhilfskörper innerhalb der Rührwerkskugelmühle gewährleistet wird.

Der prinzipielle Aufbau einer Rührwerkskugelmühle (RWKM) ist beispielsweise aus der EP 1 992 412 B1 bekannt. Bei herkömmlichen RWKM können sich beim Spülen und beim Produzieren von dünnflüssigen Produkten die Mahlkörper durch die Schwerkraft im unteren Bereich des Mahlraums ansammeln und verpressen. Dies kann zu einer Verringerung der Produktqualität oder Verlängerung der Verarbeitungsdauer aufgrund einer ungünstigen Verteilung der Mahlhilfskörper innerhalb der RWKM führen.

Rührwerkskugelmühlen sind beispielsweise auch aus den Dokumenten DE 4 008 472 A1, DE 19 638 354 A1 und WO 2006/116338 A2 bekannt.

Aus der DE 23 29 987 A1 ist eine Rührwerkskugelmühle bekannt, welche einen Rotor mit Rührwerkzeugen aufweist, welche in einen Mahlraum ragen. Die Rührwerkskugelmühle weist ferner an Verschiebeleisten angebrachte Gegenstäbe auf. Die Gegenstäbe weisen jeweils die gleiche Länge auf. Die Verschiebeleisten sind oben und/oder unten verstellbar, sodass die jeweils an den Verschiebeleisten angebrachten Gegenstäbe in den Mahlraum hineingeschoben und aus dem Mahlraum herausgezogen werden können.

Die DE 196 38 354 A1 beschreibt eine Rührwerkskugelmühle mit einem zylindrischen Außenstator und einem im Außenstator angeordneten Rotor, welche einem Mahlraum bilden. Im Mahlraum sind Mahlkörper angeordnet. Der Mahlraum verjüngt sich stufenartig hin zu einer Einlassöffnung. Am Außenstator und am Rotor sind jeweils Rührbolzen angebracht, wobei die im Bereich des sich verjüngenden Mahlraums angeordneten Rührbolzen verkürzt ausgebildet sind.

Somit ist es die Aufgabe der vorliegenden Offenbarung, eine tiefere Leistungsaufnahme bei dünnflüssigen Produkten mit niedrigen Viskositäten und/oder geringerer Zügigkeit, insbesondere durch eine bessere Verteilung der Mahlhilfskörper innerhalb der RWKM, zu erreichen. Die Erfindung wird durch die Merkmale des unabhängigen Anspruchs 1 definiert. Die abhängigen Ansprüche beschreiben bevorzugte Ausführungsformen.

Die vorliegende Offenbarung umfasst eine Rührwerksmühle zum Behandeln von fließfähigem Mahlgut mit einem kreiszylindrischen Außenstator und einem um eine gemeinsame Mittelachse drehbar gelagerten Rührwerk mit einem kreiszylindrischen Rotor. Der Rotor ist innerhalb des Außenstators angeordnet und zwischen Rotor und Außenstator ist ein Mahlraum ausgebildet. Der Mahlraum weist zwischen Außenstator und Rotor eine konstante Breite auf. Dem Mahlraum ist ein Zuführkanal vorgelagert, durch den das Mahlgut in den Mahlraum geführt werden kann. Ferner ist ein Abführkanal vorgesehen, durch den das Mahlgut den Mahlraum verlassen kann. Durch Zuführ- und Abführkanal wird somit eine Durchströmrichtung durch den Mahlraum definiert, die sich von dem Zuführkanal zu dem Ablaufkanal erstreckt.

Der Mahlraum ist zumindest teilweise mit Mahlhilfskörpern gefüllt. Ferner sind am Rotor Rotormahlwerkzeuge angebracht, die sich radial in Richtung des Außenstators erstrecken. Weiterhin sind am Außenstator Außenstatormahlwerkzeuge angebracht, die radial mit einer Länge in den Mahlraum hineinragen. Die Außenstatormahlwerkzeuge sind die in Umfangsrichtung nebeneinander beabstandet angeordnet und bilden Reihen. Diese Reihen sind parallel zueinander am Außenstator entlang die Mittelachse angeordnet. Die Außenstatormahlwerkzeuge sind zudem in Längsreihen, also senkrecht zur Umfangsrichtung und längs der Mittelachse, angeordnet.

Die Außenstatormahlwerkzeuge bilden also zum einen Längsreihen in Richtung der Mittelachse, also entlang der Durchströmrichtung, und weiterhin Reihen senkrecht dazu, also kreisförmig um den Umfang des Außenstators.

Die Außenmahlwerkzeuge wenigstens einer Reihe, bevorzugt von drei Reihen von Außenstatormahlwerkzeuge an der dem Zuführkanal abgewandten Seite des Mahlraums weisen eine größere radiale Länge auf als die übrigen Außenstatormahlwerkzeuge. Anders ausgedrückt weisen also die Außenstatormahlwerkzeuge zumindest der in Durchströmrichtung hintersten Reihe(n) in Umfangsrichtung, also sämtliche Außenstatormahlwerkzeuge, die auf Kreisen um den Umfang des Außenstators liegen, die vom Zuführkanal am meisten entfernt liegen, eine größere radiale Länge auf als die übrigen Außenstatormahlwerkzeuge.

Bevorzugt weist der Außenstator sechs bis zwölf Reihen von Außenstatormahlwerkzeugen in Umfangsrichtung und/oder acht bis zwanzig Längsreihen von Außenstatormahlwerkzeugen auf.

In einer Ausführungsform, in der die Rührwerksmühle im Betrieb derart angeordnet ist, dass die Mittelachse vertikal ausgerichtet ist und die Durchströmrichtung im Mahlraum von oben nach unten verläuft, ist die untere Reihe bzw. sind die unteren, vorzugsweise drei Reihen in Umfangsrichtung die Reihen mit Außenstatormahlwerkzeugen größerer Länge.

Die Außenstatormahlwerkzeuge jeder Reihe in Umfangsrichtung können jeweils die gleiche Länge aufweisen. Die Länge der Außenstatormahlwerkzeuge mit größerer Länge kann um den Faktor 1,5 bis 2,5, bevorzugt 1,75 bis 2,25 und besonders bevorzugt 2,0 länger sein als die Länge der übrigen Außenstatormahlwerkzeuge. Die Länge der übrigen Außenstatormahlwerkzeuge kann zwischen 5 und 20 mm, bevorzugt zwischen 7 und 15 mm betragen.

Die Rotormahlwerkzeuge weisen jeweils bevorzugt die gleiche Länge auf, beispielsweise 20 mm bis 40 mm.

Die Außenstatormahlwerkzeuge und/oder die Rotormahlwerkzeuge sind bevorzugt in Form von Stiften ausgeführt. Die Stifte weisen bevorzugt eine Zylinderform auf, wobei die Länge mindestens so groß wie der Durchmesser der Stifte ist.

Innerhalb des Rotors kann eine Trenneinrichtung vorgesehen sein. In Durchströmrichtung kann der Ablaufkanal zum Abführen des fließfähigen Mahlguts hinter der Trenneinrichtung angeordnet sein.

Die Erfindung wird anhand der Figur 1 beschrieben. Sie zeigt einen Querschnitt durch eine Rührwerkskugelmühle gemäß einem Beispiel der Erfindung.

Im Folgenden wird auf eine vertikale Rührwerkskugelmühle (RWKM) gemäß Figur 1 Bezug genommen, also auf eine RWKM gemäß einer bevorzugten Ausführungsform, die im Betrieb derart angeordnet ist, dass eine Mittelachse 5 vertikal ausgerichtet ist und die Durchströmrichtung von oben nach unten verläuft. Die Richtung parallel zur Mittelachse 5 wird axiale Richtung genannt. Die Erfindung kann jedoch auch in horizontalen oder schräg angeordneten RWKM zum Einsatz kommen.

Die in Figur 1 gezeigte RWKM weist ein Rührwerk mit einem im Wesentlichen zylindrischen Rotor 1 auf, wobei der Rotor 1 einen Außendurchmesser D1 und einen Innendurchmesser d1 aufweist. Der Rotor 1 ist um die Mittelachse 5 drehbar gelagert. Diese ist gemäß der gezeigten Ausführungsform vertikal ausgerichtet. Ferner weist die RWKM einen Außenstator 2 mit Außenstatorinnendurchmesser D2 auf, der den Rotor 1 umgibt. Insbesondere ist die dem Rotor 1 zugewandte Innenwand des Außenstators 2 kreiszylindrisch. Rotor 1 und Außenstator 2 sind koaxial zur Mittelachse 5. Ferner weist der Rotor 1 eine kreiszylindrische Außenwand auf. Somit wird zwischen dem Außenstator 2 und dem Rotor 1 ein Mahlraum 4 gebildet, der über die gesamte Höhe und in Umfangsrichtung die gleiche radiale Dicke aufweist. Der Mahlraum 4 weist somit ein konstantes Ringmaß auf. Das zu behandelnde Mahlgut wird über einen Zuführkanal 7 in den Mahlraum 4 eingebracht.

Ebenfalls koaxial zur Mittelachse 5 weist die RWKM einen Innenstator 22 mit Innenstatoraußendurchmesser d22 auf, der mit der radial innenliegenden Seite des Rotors 1 einen Abführraum 23 bildet. Der Abführraum 23 ist über einen Kanal, der in der Figur 1 unterhalb des Rotors 1 gebildet ist, mit dem Mahlraum 4 verbunden. Das dispergierte Produkt fließt somit aus dem Mahlraum 4 über den Kanal in den Abführraum 23 zu einer Trenneinrichtung 3, die oberhalb des Innenstators 22 angeordnet ist. Die Trenneinrichtung 3 ist eingerichtet, möglicherweise mitgeschleppte Mahlhilfskörper zurückzuhalten. Zentral innerhalb der Trenneinrichtung 3 befindet sich ein Ablaufkanal 6, der das fertige Produkt aus der Maschine abführt.

An der Außenwand des Rotors 1 sind Rotormahlwerkzeuge 11 angebracht, die in radialer Richtung in den Mahlraum 4 hineinragen. An der Innenwand des Außenstators 2 sind Außenstatormahlwerkzeuge 21, 211 angebracht, die in radialer Richtung in den Mahlraum 4 hineinragen. Die Werkzeuge 11, 21, 211 sind derart versetzt angebracht, dass bei Rotation des Rotors 1 ein ausreichender Abstand zwischen ihnen ausgebildet ist.

Bevorzugt sind die Werkzeuge 11, 21, 211 in Längsreihen parallel zur Mittelachse, in der gezeigten Ausführungsform also vertikal, sowie in Umfangsrichtung an der kreiszylindrischen Außenwand des Rotors 1 bzw. der kreiszylindrischen Innenwand des Außenstators 2 angebracht. Bevorzugt sind die Werkzeuge 11, 21, 211 jeweils in Längs- und/oder in Umfangsrichtung gleich voneinander beabstandet. Mit anderen Worten sind die Werkzeuge 11, 21, 211 gleichmäßig verteilt. Bevorzugt weist jede Längsreihe der Werkzeuge 11, 21, 211 sechs bis zwanzig Werkzeuge 11, 21, 211 pro Reihe auf. Ferner sind bevorzugt in Umfangsrichtung pro Reihe Werkzeuge 11, 21, 211 sechs bis zwölf Werkzeuge 11, 21, 211 angebracht. Die Erfindung ist jedoch nicht an die Anzahl der Werkzeuge 11, 21, 211 in Längs- und/oder Umfangsrichtung gekoppelt und kann auf jede RWKM mit Stator- und Rotorwerkzeugen angewendet werden.

Die Länge bezeichnet im Folgenden, falls nicht anderweitig definiert, die radiale Länge der Werkzeuge 11, 21, 211, d.h. die Länge, die die Werkzeuge 11, 21, 211 in den Mahlraum 4 radial, also in Richtung des Außenstators 2 bzw. in Richtung des Rotors 1 hineinragen. Die Rotorwerkzeuge 11 weisen die gleiche Länge auf. Die Rotorwerkzeuge 11 haben im Allgemeinen eine Länge von etwa 20 mm bis 40 mm. Erfindungsgemäß weisen die Außenstatormahlwerkzeuge 211 im in Durchströmrichtung hinteren, also in der gezeigten Ausführungsform unteren Bereich des Außenstators 2 (vgl. Figur 1) eine größere Länge auf.

Der hintere Bereich ist dem Kanal, der Mahlraum 4 und Abführraum 23 verbindet, zugewandt. Dabei weisen die Reihen der Außenstatormahlwerkzeuge 21, 211 in Umfangsrichtung jeweils die gleiche Länge auf. Mindestens die in der Figur 1 unterste (in Durchströmrichtung hinterste) Reihe der Außenstatormahlwerkzeuge 211, bevorzugt die untersten zwei Reihen und besonders bevorzugt die untersten drei Reihen weisen eine größere Länge auf als die verbleibenden Außenstatormahlwerkzeuge 21. Falls in vertikaler Richtung gesehen mehr als eine Reihe der Außenstatormahlwerkzeuge 211 eine größere Länge aufweisen, haben diese Außenstatormahlwerkzeuge 211 bevorzugt die gleiche Länge. Es kann auch ein in Durchströmrichtung gradueller Anstieg der Länge der Außenstatormahlwerkzeuge 21, 211 zweckdienlich sein.

Die Länge der Außenstatormahlwerkzeuge 211 mit größerer Länge kann um den Faktor 1,5 bis 2,5, bevorzugt 1,75 bis 2,25 und besonders bevorzugt um den Faktor 2,0 länger sein als die Länge der übrigen Außenstatormahlwerkzeuge 21. Die Länge der übrigen Außenstatormahlwerkzeuge 21 kann zwischen 5 und 20 mm, bevorzugt zwischen 7 und 15 mm betragen.

Gemäß der vorliegenden beispielhaften Ausführungsform ist das Verhältnis des Rotoraußendurchmessers D1 zum Außenstatorinnendurchmesser D2, wobei die Durchmesser jeweils ohne Berücksichtigung der Mahlwerkzeuge 11, 21, 211 gemessen werden, wie folgt definiert $0,6 \leq D 1 / D 2 \leq 0,95 .$

Ferner ist gemäß dem Beispiel das Verhältnis des Innenstatoraußendurchmesser d22, wobei d22 ohne Berücksichtigung der in Fig. 1 gezeigten Stifte gemessen wird, zum Rotorinnendurchmessers d1 wie folgt definiert $0,8 \leq d 22 / d 1 \leq 0,95 .$

Des Weiteren ist gemäß einem Beispiel das Verhältnis der Anzahl der Außenstatormahlwerkzeuge 211 mit größerer Länge zu der Anzahl der übrigen Außenstatormahlwerkzeuge 21 zwischen 0,1 und 0,5. Beispielsweise weist der Außenstator 2 zwei Außenstatormahlwerkzeuge 211 mit größerer Länge und acht übrige Außenstatormahlwerkzeuge 21 auf.

Beispielhaft beträgt das Verhältnis der Höhe, in der Außenstatormahlwerkzeuge 211 mit größerer Länge in den Mahlraum 4 hineinragen, zur Gesamthöhe des Mahlraums 4 (Länge des Außenstators 2) zwischen 0.05 und 0,3, bevorzugt zwischen 0,1 und 0,2.

Die Höhe, in der Außenstatormahlwerkzeuge 211 mit größerer Länge in den Mahlraum 4 hineinragen, ist dabei als Erstreckung der Länge der Außenstatormahlwerkzeuge 211 mit größerer Länge in axialer Richtung zu verstehen, d.h. der Bereich des Mahlraums 4, in welchem die Länge, in der Außenstatormahlwerkzeuge 211 mit größerer Länge im Mahlraum angeordnet sind. Mit anderen Worten entspricht dies, bei einer vertikalen Rührwerksmühle der Höhe der Prozesszone (Mahlraum 4), die durch die längeren Außenstatormahlwerkzeuge 211 abgedeckt wird.

Bei einer beispielhaften Erstreckung der Außenstatormahlwerkzeuge 211 mit größerer Länge im Mahlraum 4 von 150 mm und einer Mahlraumlänge bzw. Länge des Außenstators 2 (Prozesszonenhöhe) von 500 mm ergibt sich ein Verhältnis von 0,3.

Das Verhältnis der Länge, in der Außenstatormahlwerkzeuge 211 mit größerer Länge in den Mahlraum 4 hineinragen, zum Außenstatorinnendurchmesser D2 beträgt bevorzugt zwischen 0,05 und 0,4, besonders bevorzugt zwischen 0,2 und 0,3. Bei einer Erstreckung der Außenstatormahlwerkzeuge 211 mit größerer Länge im Mahlraum 4 von 150 mm und einem Außenstatorinnendurchmesser D2 von 550 mm ergibt sich ein Verhältnis von 0,27.

In RWKM kann es im in Durchströmrichtung hinteren Bereich aufgrund der Schleppkräfte, und insbesondere in vertikalen RWKM auch aufgrund der Schwerkraft, während des Mahl- bzw. Dispergiervorgangs zu einer Ansammlung von Mahlhilfskörpern kommen. Auch bei horizontalen oder schrägen RWKM können sich aufgrund der Schleppkräfte Mahlhilfskörper in einem Teil des Mahlraums, insbesondere in Durchströmrichtung abwärts, ansammeln. Durch die verlängerten Außenstatormahlwerkzeuge im in Durchströmrichtung hinteren Bereich kommt es in der gesamten RWKM zu einer verbesserten Fluidisierung der Mahlhilfskörper. Eine Ansammlung von Mahlhilfskörpern in einem Teil der Maschine kann wirksam verhindert werden. Falls es doch zu einer Ansammlung von Mahlhilfskörpern während des Betriebs kommen sollte, kann diese durch den Einsatz längerer Stifte im unteren Bereich des Außenstators merklich aufgelockert und in Bewegung gebracht werden. Somit werden verbesserte Zerkleinerungsergebnisse bzw. bessere Vermahlungsergebnisse erzielt und die Produktqualität erhöht. Insbesondere ermöglicht die Anordnung eine tiefere Leistungsaufnahme bei dünnflüssigen Produkten mit niedrigen Viskositäten (Zähigkeit) und/oder geringerer Zügigkeit.

Des Weiteren können in der Maschine auftretende Vibrationen aufgrund von Mahlhilfskörperansammlungen verringert werden.

Bevorzugt werden die Mahlwerkzeuge der vorliegenden Offenbarung eingeklebt. Dadurch wird eine verfahrenstechnische Manipulation an der Mühle während des Betriebs verhindert. Die Abdichtung der Werkzeuge zum Stator erfolgt durch Klebung, wodurch eine Verringerung der Kühlfläche vermieden wird. Bevorzugt sind die Werkzeuge des Außenstators in zwei unterschiedlichen definierten Längen vorgesehen. Somit gibt es nur eine Stufe der Werkzeuglänge in axialer Richtung. Dies gewährleistet ferner konstante Vermahlungsbedingungen über die gesamte Mahldauer.

Die Erfindung kann auch in einer bestehenden RWKM angewendet werden, insbesondere in einer RWKM, deren Außenstatormahlwerkzeuge austauschbar ausgeführt sind. Um eine solche RWKM entsprechend nachzurüsten, werden die Außenstatormahlwerkzeuge der Reihen in Umfangsrichtung, die dem Zuführkanal abgewandt sind, durch Außenstatormahlwerkzeuge ersetzt, die eine entsprechend größere Länge aufweisen. Hierbei werden gemäß der vorliegenden Erfindung die Außenstatormahlwerkzeuge einer gewünschten Anzahl von Reihen ersetzt, also zumindest die Werkzeuge der in Durchströmrichtung hintersten Reihe bevorzug diejenigen der drei hintersten Reihen.

Obwohl die Erfindung mittels der Figuren und der zugehörigen Beschreibung dargestellt und detailliert beschrieben ist, sind diese Darstellung und diese detaillierte Beschreibung illustrativ und beispielhaft zu verstehen und nicht als die Erfindung einschränkend. Es versteht sich, dass Fachleute Änderungen und Abwandlungen machen können, ohne den Umfang der folgenden Ansprüche zu verlassen. Insbesondere umfasst die Erfindung ebenfalls Ausführungsformen mit jeglicher Kombination von Merkmalen, die vorstehend zu verschiedenen Aspekten und/oder Ausführungsformen genannt oder gezeigt sind.

Die Erfindung umfasst ebenfalls einzelne Merkmale in den Figuren auch wenn sie dort im Zusammenhang mit anderen Merkmalen gezeigt sind und/oder vorstehend nicht genannt sind.

Im Weiteren schließt der Ausdruck "umfassen" und Ableitungen davon andere Elemente oder Schritte nicht aus. Ebenfalls schließt der unbestimmte Artikel "ein" bzw. "eine" und Ableitungen davon eine Vielzahl nicht aus. Die Funktionen mehrerer in den Ansprüchen aufgeführter Merkmale können durch eine Einheit erfüllt sein. Die Begriffe "im Wesentlichen", "etwa", "ungefähr" und dergleichen in Verbindung mit einer Eigenschaft beziehungsweise einem Wert definieren insbesondere auch genau die Eigenschaft beziehungsweise genau den Wert. Alle Bezugszeichen in den Ansprüchen sind nicht als den Umfang der Ansprüche einschränkend zu verstehen.

### Liste der Bezugszeichen

- 1: Rotor
- 11: Rotormahlwerkzeuge
- 2: Außenstator
- 21: Außenstatormahlwerkzeuge
- 211: Außenstatormahlwerkzeuge mit größerer Länge
- 22: Innenstator
- 23: Abführraum
- 3: Trenneinrichtung
- 4: Mahlraum
- 5: Mittelachse
- 6: Ablaufkanal
- 7: Zuführkanal
- d1: Rotorinnendurchmesser
- D1: Rotoraußendurchmesser
- D2: Außenstatorinnendurchmesser
- d22: Innenstatoraußendurchmesser

## Patentansprüche

1. Rührwerksmühle zum Behandeln von fließfähigem Mahlgut, mit einem kreiszylindrischen Außenstator (2),
einem um eine gemeinsame Mittelachse (5) drehbar gelagerten Rührwerk mit einem kreiszylindrischen Rotor (1), wobei der Rotor (1) innerhalb des Außenstators (2) angeordnet ist, und
wobei zwischen Rotor (1) und Außenstator (2) ein Mahlraum (4) ausgebildet ist, wobei in dem Mahlraum (4) eine Durchströmrichtung definiert ist, die sich von einem Zuführkanal (7) zu einem Ablaufkanal (6) erstreckt,
wobei der Mahlraum (4) zwischen Außenstator (2) und Rotor (1) eine konstante Breite aufweist,
wobei der Mahlraum (4) zumindest teilweise mit Mahlhilfskörpern gefüllt ist,
wobei am Rotor (1) mehrere Rotormahlwerkzeuge (11) angebracht sind, die sich in Richtung des Außenstators (2) erstrecken,
wobei am Außenstator (2) mehrere Außenstatormahlwerkzeuge (21, 211) angebracht sind, die radial mit einer Länge in den Mahlraum (4) hineinragen, und
wobei die Außenstatormahlwerkzeuge (21, 211) in Umfangsrichtung nebeneinander beabstandet angeordnet sind und Reihen bilden, und
diese Reihen parallel zueinander am Außenstator (2) entlang der Mittelachse angeordnet sind,
wobei die Außenstatormahlwerkzeuge (211) wenigstens einer Reihe, bevorzugt von drei Reihen von Außenstatormahlwerkzeuge (211) an der dem Zuführkanal (7) abgewandten Seite des Mahlraums eine größere radiale Länge aufweisen als die übrigen Außenstatormahlwerkzeuge (21), und
wobei die Außenstatormahlwerkzeuge (21, 211) jeder Reihe in Umfangsrichtung jeweils die gleiche Länge aufweisen.

2. Rührwerksmühle nach Anspruch 1, wobei der Außenstator (2) sechs bis zwölf Reihen von Außenstatormahlwerkzeugen (21, 211) in Umfangsrichtung und/oder acht bis zwanzig Längsreihen von Außenstatormahlwerkzeugen (21, 211) in Richtung der Mittelachse (5) aufweist.

3. Rührwerksmühle nach einem der vorstehenden Ansprüche, wobei ein Verhältnis einer Anzahl Außenstatormahlwerkzeuge (211) mit größerer radialer Länge zu einer Anzahl der übrigen Außenstatormahlwerkzeuge (21) zwischen 0,1 und 0,5 beträgt.

4. Rührwerksmühle nach einem der vorstehenden Ansprüche, wobei die Rührwerksmühle im Betrieb derart angeordnet ist, dass die Mittelachse (5) vertikal ausgerichtet ist und die Durchströmrichtung im Mahlraum (4) von oben nach unten verläuft, so dass die untere Reihe bzw. die unteren Reihen in Umfangsrichtung die Reihen mit Außenstatormahlwerkzeugen (211) größerer Länge sind.

5. Rührwerksmühle nach einem der vorstehenden Ansprüche, wobei die Länge der Außenstatormahlwerkzeuge (211) mit größerer radialer Länge um den Faktor 1,5 bis 2,5, bevorzugt 1,75 bis 2,25 und besonders bevorzugt 2,0 länger ist als die Länge der übrigen Außenstatormahlwerkzeuge (21).

6. Rührwerksmühle nach einem der vorstehenden Ansprüche, wobei die Länge der übrigen Außenstatormahlwerkzeuge (21) zwischen 5 und 20 mm, bevorzugt zwischen 7 und 15 mm beträgt.

7. Rührwerksmühle nach einem der vorstehenden Ansprüche, wobei die Rotormahlwerkzeuge (11) jeweils die gleiche Länge aufweisen.

8. Rührwerksmühle nach einem der vorstehenden Ansprüche, wobei die Außenstatormahlwerkzeuge (21, 211) und/oder die Rotormahlwerkzeuge (11) in Form von Stiften ausgeführt sind.

9. Rührwerksmühle nach Anspruch 8, wobei die Stifte eine Zylinderform aufweisen, wobei die Länge mindestens so groß wie der Durchmesser der Stifte ist.

10. Rührwerksmühle nach einem der vorstehenden Ansprüche, wobei innerhalb des Rotors (1) eine Trenneinrichtung (3) vorgesehen ist.

11. Rührwerksmühle nach einem der vorstehenden Ansprüche, wobei für ein Verhältnis eines Rotoraußendurchmessers D1 zu einem Außenstatorinnendurchmesser D2 gilt $0,6 \leq D 1 / D 2 \leq 0,95 .$

12. Rührwerksmühle nach einem der vorstehenden Ansprüche, wobei für ein Verhältnis eines Innenstatoraußendurchmesser d22 zu einem Rotorinnendurchmessers d1 gilt $0,8 \leq d 22 / d 1 \leq 0,95 .$

## Claims

1. Agitator mill for treating flowable material to be milled, having a circular-cylindrical outer stator (2),
an agitator which is mounted rotatably about a common central axis (5) and has a circular-cylindrical rotor (1), wherein the rotor (1) is arranged within the outer stator (2), and
wherein a milling chamber (4) is formed between the rotor (1) and the outer stator (2), wherein a through-flow direction which extends from a feed channel (7) to a discharge channel (6) is defined in the milling chamber (4),
wherein the milling chamber (4) has a constant width between the outer stator (2) and the rotor (1),
wherein the milling chamber (4) is at least partially filled with milling elements, wherein a plurality of rotor milling tools (11) which extend in the direction of the outer stator (2) are attached to the rotor (1),
wherein a plurality of outer-stator milling tools (21, 211) which project radially by a length into the milling chamber (4) are attached to the outer stator (2), and
wherein the outer-stator milling tools (21, 211) are arranged adjacent to and spaced apart from one another in the circumferential direction and form rows, and
these rows are arranged parallel to one another along the central axis on the outer stator (2),
wherein the outer-stator milling tools (211) of at least one row, preferably of three rows, of outer-stator milling tools (211) on the side of the milling chamber facing away from the feed channel (7) have a greater radial length than the remaining outer-stator milling tools (21), and
wherein the outer-stator milling tools (21, 211) of each row have the same length in the circumferential direction.

2. Agitator mill according to claim 1, wherein the outer stator (2) has six to twelve rows of outer-stator milling tools (21, 211) in the circumferential direction and/or eight to twenty longitudinal rows of outer-stator milling tools (21, 211) in the direction of the central axis (5).

3. Agitator mill according to any one of the preceding claims, wherein a ratio of a number of outer-stator milling tools (211) having a greater radial length to a number of the remaining outer-stator milling tools (21) is between 0.1 and 0.5.

4. Agitator mill according to any one of the preceding claims, wherein the agitator mill is arranged in operation such that the central axis (5) is oriented vertically and the through-flow direction in the milling chamber (4) runs from top to bottom, such that the lower row or the lower rows in the circumferential direction are the rows with outer-stator milling tools (211) of greater length.

5. Agitator mill according to any one of the preceding claims, wherein the length of the outer-stator milling tools (211) having a greater radial length is longer than the length of the remaining outer stator milling tools (21) by a factor of 1.5 to 2.5, preferably 1.75 to 2.25 and most preferably 2.0.

6. Agitator mill according to any one of the preceding claims, wherein the length of the remaining outer-stator milling tools (21) is between 5 and 20 mm, preferably between 7 and 15 mm.

7. Agitator mill according to any one of the preceding claims, wherein the rotor milling tools (11) each have the same length.

8. Agitator mill according to any one of the preceding claims, wherein the outer-stator milling tools (21, 211) and/or the rotor milling tools (11) are designed in the form of pins.

9. Agitator mill according to claim 8, wherein the pins have a cylindrical shape, wherein the length is at least as great as the diameter of the pins.

10. Agitator mill according to any one of the preceding claims, wherein a separating device (3) is provided within the rotor (1).

11. Agitator mill according to any one of the preceding claims, wherein, for a ratio of a rotor outer diameter D1 to an outer-stator inner diameter D2, the following applies: $0.6 \leq D 1 / D 2 \leq 0.95 .$

12. Agitator mill according to any one of the preceding claims, wherein, for a ratio of an inner-stator outer diameter d22 to a rotor inner diameter d1, the following applies: $0.8 \leq d 22 / d 1 \leq 0.95 .$

## Revendications

1. Broyeur agitateur destiné à traiter un produit à broyer fluide, avec un stator extérieur cylindrique circulaire (2),
un agitateur monté de manière à pouvoir tourner autour d'un axe central commun (5) avec un rotor cylindrique circulaire (1), dans lequel le rotor (1) est disposé à l'intérieur du stator extérieur (2), et
dans lequel une chambre de broyage (4) est conçue entre le rotor (1) et le stator extérieur (2), dans lequel une direction d'écoulement est définie dans la chambre de broyage (4), qui s'étend d'un canal d'alimentation (7) à un canal d'évacuation (6),
dans lequel la chambre de broyage (4) présente entre le stator extérieur (2) et le rotor (1) une largeur constante,
dans lequel la chambre de broyage (4) est remplie au moins partiellement avec des corps de broyage auxiliaires, dans lequel plusieurs outils de broyage de rotor (11) sont montés sur le rotor (1), qui s'étendent dans la direction du stator extérieur (2),
dans lequel plusieurs outils de broyage de stator extérieur (21, 211) sont montés sur le stator extérieur (2), qui font saillie radialement avec une certaine longueur dans la chambre de broyage (4), et
dans lequel les outils de broyage de stator extérieur (21, 211) sont disposés à une certaine distance les uns à côté des autres dans la direction périphérique et forment des rangées, et
ces rangées sont disposées parallèlement les unes aux autres sur le stator extérieur (2) le long de l'axe central,
dans lequel les outils de broyage de stator extérieur (211) d'au moins une rangée, de préférence de trois rangées d'outils de broyage de stator extérieur (211) sur le côté opposé au canal d'alimentation (7) de la chambre de broyage présentent une longueur radiale plus importante que celle des autres outils de broyage de stator extérieur (21), et
dans lequel les outils de broyage de stator extérieur (21, 211) de chaque rangée présentent respectivement la même longueur dans la direction périphérique.

2. Broyeur agitateur selon la revendication 1, dans lequel le stator extérieur (2) présente de six à douze rangées d'outils de broyage de stator extérieur (21, 211) dans la direction périphérique et/ou de huit à vingt rangées longitudinales d'outils de broyage de stator extérieur (21, 211) dans la direction de l'axe central (5).

3. Broyeur agitateur selon l'une quelconque des revendications précédentes, dans lequel un rapport d'un certain nombre d'outils de broyage de stator extérieur (211) avec la plus grande longueur radiale sur un certain nombre d'autres outils de broyage de stator extérieur (21) est compris entre 0,1 et 0,5.

4. Broyeur agitateur selon l'une quelconque des revendications précédentes, dans lequel le broyeur agitateur est disposé en fonctionnement de telle manière que l'axe central (5) est orienté verticalement et la direction d'écoulement dans la chambre de broyage (4) va de haut en bas, de sorte que la rangée inférieure ou les rangées inférieures dans la direction périphérique sont les rangées avec les outils de broyage de stator extérieur (211) de plus grande longueur.

5. Broyeur agitateur selon l'une quelconque des revendications précédentes, dans lequel la longueur des outils de broyage de stator extérieur (211) avec la plus grande longueur radiale est plus longue d'un facteur de 1,5 à 2,5, de préférence de 1,75 à 2,25 et le plus préférentiellement de 2,0 que la longueur des autres outils de broyage de stator extérieur (21).

6. Broyeur agitateur selon l'une quelconque des revendications précédentes, dans lequel la longueur des autres outils de broyage de stator extérieur (21) est comprise entre 5 et 20 mm, de préférence entre 7 et 15 mm.

7. Broyeur agitateur selon l'une quelconque des revendications précédentes, dans lequel les outils de broyage de stator extérieur (11) présentent respectivement la même longueur.

8. Broyeur agitateur selon l'une quelconque des revendications précédentes, dans lequel les outils de broyage de stator extérieur (21, 211) et/ou les outils de broyage de rotor (11) sont réalisés sous la forme de tiges.

9. Broyeur agitateur selon la revendication 8, dans lequel les tiges présentent une forme cylindrique, dans lequel la longueur est au moins égale au diamètre des tiges.

10. Broyeur agitateur selon l'une quelconque des revendications précédentes, dans lequel un dispositif de séparation (3) est prévu à l'intérieur du rotor (1).

11. Broyeur agitateur selon l'une quelconque des revendications précédentes, dans lequel pour un rapport d'un diamètre extérieur de rotor D1 sur un diamètre intérieur de stator extérieur D2 s'applique $0,6 \leq D 1 / D 2 \leq 0,95 .$

12. Broyeur agitateur selon l'une quelconque des revendications précédentes, dans lequel pour un rapport d'un diamètre extérieur de stator intérieur d22 sur un diamètre intérieur de rotor d1 s'applique $0,8 \leq d 22 / d 1 \leq 0,95 .$
